# EUROPÄISCHE PATENTSCHRIFT

(11) **EP 1 247 902 B1**
(45) Veröffentlichungstag und Bekanntmachung des Hinweises auf die Patenterteilung: **08.03.2006**
(21) Anmeldenummer: 02450037.3
(22) Anmeldetag: 27.02.2002
(51) Int. Cl.: E01B 27/04, E01B 27/10

(54) **Räumkette für eine Gleisbaumaschine**
Excavating chain for track maintenance machine
Chaîne d'excavation pour une machine d'entretien d'une voie ferrée

(30) Priorität: 02.04.2001 AT 2432001 U
(43) Veröffentlichungstag der Anmeldung: 09.10.2002
(73) Patentinhaber: Franz Plasser Bahnbaumaschinen-Industriegesellschaft m.b.H., 1010 Wien (AT)
(72) Erfinder: Theurer, Josef, 1010 Wien (AT); Wörgötter, Herbert, 4210 Gallneukirchen (AT)

(56) Entgegenhaltungen:
- CH-A- 314 241
- US-A- 1 020 296
- US-A- 2 594 991
- US-A- 3 968 995
- US-A- 4 614 238

## Beschreibung

Die Erfindung betrifft eine Räumkette für eine Gleisbaumaschine zum Aushub von Bettungsmaterial eines Gleises, bestehend aus schaufelartigen Räumelementen zum Erfassen und Weiterfördern des Bettungsmaterials sowie die Räumelemente zu einer Endloskette miteinander verbindenden Kettengelenken.

Eine derartige gelenkige Räumkette ist bereits durch US 4 614 238 bekannt, wobei die Räumkette aus einer Vielzahl von gleichartig ausgebildeten und jeweils durch das Kettengelenk miteinander verbundenen Kettenelementen zusammengesetzt ist. Die Kettengelenke sind als allseitig bewegbare Kreuzgelenke ausgebildet. Jedes dritte Kettenelement ist mit einem zur Aufnahme von Schüttgut dienenden Räumelement verschraubt. Eine derartige konstruktiv jedoch relativ aufwendige Räumkette kann in vorteilhafter Weise dreidimensional geführt werden.

Die Aufgabe der vorliegenden Erfindung liegt nun in der Schaffung einer Räumkette der gattungsgemäßen Art, bei der unter Beibehaltung allseitig bewegbarer Gelenke der konstruktive Aufwand reduzierbar ist.

Erfindungsgemäß wird diese Aufgabe mit einer Räumkette der eingangs genannten Art dadurch gelöst, daß jeweils zwischen zwei benachbarten Räumelementen genau ein Kettenzwischenteil mit zwei in Kettenlängsrichtung voneinander distanzierten Kettengelenken angeordnet ist und die Kettengelenke über gelenklager verfügen, die jeweils zur gelenkigen Aufnahme eines mit einem Räumelement lösbar verbundenen Gelenkbolzens ausgebildet sind.

Bereits durch die alternierende Zusammensetzung der Räumkette aus Räumelementen einerseits und Kettenzwischenteilen andererseits ergibt sich eine Vereinfachung der Räumkette. Ein weiterer diesbezüglicher Vorteil ist darin zu sehen, daß die Räumelemente selbst ohne jedwede Gelenkteile vereinfacht und damit für den robusten Einsatz besonders geeignet gefertigt werden können.

Weitere Vorteile und Ausbildungen der Erfindung ergeben sich aus den Unteransprüchen.

Im folgenden wird die Erfindung anhand eines in der Zeichnung dargestellten Ausführungsbeispieles näher beschrieben.

Es zeigen:
- Fig. 1: eine vereinfachte Seitenansicht einer Aushubmaschine mit einer Räumkette zur Entfernung von unterhalb eines Gleises liegendem Schotter.
- Fig. 2: eine Detailansicht der Räumkette,
- Fig. 3: und 4 jeweils eine Detailansicht des Kettenzwischenteiles bzw. des Räumelementes, und
- Fig. 5: einen Querschnitt durch die Räumkette.

Eine in Fig. 1 dargestellte Gleisbaumaschine 1 ist über Schienenfahrwerke 2 in der durch einen Pfeil 31 dargestellten Arbeitsrichtung auf einem Gleis 3 verfahrbar. Am hinteren Ende der Aushubmaschine 1 ist eine als Endloskette um das Gleis 3 herumgeführte Räumkette 4 höhenverstellbar mit einem Maschinenrahmen 5 verbunden. Die Räumkette 4 weist an ihrem oberen Abschnitt ein Abwurfende 6 und einen unterhalb des Gleises 3 positionierten Aufnahmeteil 7 auf. Unterhalb des Abwurfendes 6 befindet sich der Anfang eines Förderbandes 8 zum Transport von Schotter 9 zu einem Schüttgutverladewagen 10.

Wie in Fig. 1 ersichtlich, ist die Räumkette 4 zwischen Abwurfende 6 und Aufnahmeteil 7 in einer gekrümmten Führungsbahn 11 geführt, wodurch auch bei engsten räumlichen Verhältnissen eine optimale Aufnahme des unterhalb des Gleises 3 liegenden Schotters 9 und dessen Hochtransport auf das Förderband 8 gewährleistet ist.

Wie in Fig. 2 ersichtlich, setzt sich die Räumkette 4 alternierend aus einem Räumelement 12 und einem Kettenzwischenteil 13 zusammen, die jeweils durch ein Kettengelenk 14 miteinander verbunden sind. Der Kettenzwischenteil 13 weist zwei in Kettenlängsrichtung 15 voneinander distanzierte Kettengelenke 14 auf, die jeweils als allseitig bewegbare Gelenklager 16 ausgebildet sind. Jedes Räumelement 12 ist mit fingerförmigen Mitnahmeelementen 29 und einem Schaufelteil 30 ausgestattet.

Jedes Gelenklager 16 ist als sphärisches Lager mit einem Gelenkauge 17 und einem in diesem frei beweglich gelagerten Kugelring 18 ausgebildet. Dieser umfaßt einen eine Bolzen- bzw. Gelenkachse 19 aufweisenden Gelenkbolzen 20, der in Bohrungen 21 des Räumelementes 12 verankert ist. Der Kettenzwischenteil 13 ist aus einem mit den beiden Gelenklagern 16 verbundenen, in einer normal zur Gelenkachse 19 verlaufenden Ebene 23 positionierten Hauptteil 22 gebildet. Mittig zwischen den beiden Gelenklagern 16 befinden sich - sowohl an der oberen als auch unteren Seite des Hauptteiles 22 - ein normal zur Kettenlängsrichtung 15 verlaufender Stabilisiersteg 24 sowie zwei Stabilisiernasen 25 (s. Fig 3).

Jedes Räumelement 12 weist im Bereich des Gelenklagers 16 bzw. der Bohrungen 21 zwei Gelenklaschen 26 auf, die unter Bildung eines Einschnittes 27 in Richtung der Gelenkachse 19 voneinander distanziert sind. Wie insbesondere in Fig. 4 ersichtlich, weist jede Gelenklasche 26 eine Einkerbung 28 zur Aufnahme der angrenzenden Stabilisiernase 25 auf.

Wie in Fig. 5 ersichtlich, kontaktiert die Räumkette 4 in der Führungsbahn 11 angeordnete Gleitplatten 32.

## Patentansprüche

1. Räumkette (4) für eine Gleisbaumaschine (1) zum Aushub von Bettungsmaterial eines Gleises (3), bestehend aus schaufelartigen Räumelementen (12) zum Erfassen und Weiterfördern des Bettungsmaterials sowie die Räumelemente (12) zu einer Endloskette miteinander verbindenden Kettengelenken (14), **dadurch gekennzeichnet, daß** jeweils zwischen zwei benachbarten Räumelementen (12) genau ein Kettenzwischenteil (13) mit zwei in Kettenlängsrichtung voneinander distanzierten Kettengelenken (14) angeordnet ist, und die Kettengelenke über gelenklager verfügen, die jeweils zur gelenkigen Aufnahme eines mit einem Räumelement (12) lösbar verbundenen Gelenkbolzens (20) ausgebildet sind.

2. Räumkette nach Anspruch 1, **dadurch gekennzeichnet, daß** das Gelenklager (16) als sphärisches Lager mit einem Gelenkauge (17) und einem darin allseits beweglich gelagerten, den eine Gelenkachse (19) aufweisenden Gelenkbolzen (20) umfassenden Kugetring (18) ausgebildet ist.

3. Räumkette nach Anspruch 1 oder 2, **dadurch gekennzeichnet, daß** der Kettenzwischenteil (13) aus einem mit den beiden Gelenklagern (16) verbundenen, in einer normal zur Gelenkachse (19) des Gelenkauges (17) verlaufenden Ebene (23) positionierten Hauptteil (22) gebildet ist, und daß bezüglich der Längsrichtung der Gelenkachsen (19) sowohl an der oberen als auch unteren Seite des Hauptteiles (22) mittig zwischen den beiden Gelenklagern (16) jeweils eine bezüglich der Kettenlängsrichtung mittig positionierte Stabilisiernase (25) angeordnet ist.

4. Räumkette nach einem der Ansprüche 1 bis 3, **dadurch gekennzeichnet, daß** jedes Räumelement (12) im Bereich des Gelenklagers (16) zwei in Richtung der Gelenkachse (19) unter Bildung eines Einschnittes (27) voneinander distanzierte Gelenklaschen (26) mit jeweils einer Bohrung (21) zur Aufnahme des Gelenkbolzens (20) aufweist.

5. Räumkette nach Anspruch 4, **dadurch gekennzeichnet, daß** jede Gelenklasche (26) des Räumelementes (12) eine Einkerbung (28) zur Aufnahme der angrenzenden Stabilisiernase (25) des Kettenzwischenteiles (13) aufweist.

6. Räumkette nach einem der Ansprüche 3 bis 5, **dadurch gekennzeichnet, daß** mittig zwischen den beiden Stabilisiernasen (25) ein normal zur Kettenlängsrichtung (15) verlaufender Stabilisiersteg (24) mit dem Kettenzwischenteil (13) verbunden ist.

## Claims

1. A clearing chain (4) for a track maintenance machine (1) for excavating ballast material of a track (3), consisting of shovel-like clearing elements (12) for gathering and conveying the ballast material as well as chain joints (14) connecting the clearing elements (12) to one another to form an endless chain, **characterized in that**, between two adjacent clearing elements (12) in each case, exactly one intermediate chain part (13) is arranged which has two chain joints (14) spaced from one another in the longitudinal direction of the chain, and the chain joints have joint bearings designed respectively for articulatedly receiving a knuckle pin (20) detachably connected to a clearing element (12).

2. A clearing chain according to claim 1, **characterized in that** the joint bearing (16) is designed as a spherical bearing having a knuckle eye (17) and a ball race (18) which surrounds the knuckle pin (20), the latter being universally movably mounted in the knuckle eye (17) and having a joint axis (19).

3. A clearing chain according to claim 1 or 2, **characterized in that** the intermediate chain part (13) is formed by a main part (22) which is connected to the two joint bearings (16) and positioned in a plane (23) extending perpendicularly to the joint axis (19) of the knuckle eye (17), and that a respective stabilizing nose (25), positioned centrally with regard to the longitudinal direction of the chain, is arranged on both the upper and the lower side of the main part (22), with respect to the longitudinal direction of the joint axes (19), centrally between the two joint bearings (16).

4. A clearing chain according to one of claims 1 to 3, **characterized in that** each clearing element (12) comprises, in the region of the joint bearing (16), two joint plates (26) spaced from one another in the direction of the joint axis (19), thus forming a notch (27), each joint plate (26) having a bore-hole (21) for receiving the knuckle pin (20).

5. A clearing chain according to claim 4, **characterized in that** each joint plate (26) of the clearing element (12) comprises an indentation (28) for receiving the adjoining stabilizing nose (25) of the intermediate chain part (13).

6. A clearing chain according to one of claims 3 to 5, **characterized in that** a stabilizing web (24), extending perpendicularly to the longitudinal direction (15) of the chain, is connected to the intermediate chain part (13) centrally between the two stabilizing noses (25).

## Revendications

1. Chaîne de dégarnissage (4) pour une machine de construction de voie ferrée (1) servant à l'enlèvement du matériau de ballastage d'une voie ferrée (3), se composant d'éléments de dégarnissage (12) en forme d'auges servant à collecter et à transporter le matériau de ballastage ainsi que d'articulations de chaîne (14) reliant les éléments de dégarnissage (12) les uns aux autres pour former une chaîne sans fin, **caractérisée en ce que** précisément une pièce intermédiaire de chaîne (13) avec deux articulations de chaîne (14) écartées l'une de l'autre dans le sens longitudinal de la chaîne est disposée entre deux éléments de dégarnissage (12) voisins et **en ce que** les articulations de chaîne (14) disposent de paliers d'articulation qui sont respectivement réalisés pour le logement articulé d'un tourillon d'articulation (20) relié de manière amovible avec un élément de dégarnissage (12).

2. Chaîne de dégarnissage selon la revendication 1, **caractérisée en ce que** le palier d'articulation (16) est réalisé sous forme d'un palier sphérique avec une rotule (17) et une bague sphérique (18) reposant librement dans celle-ci et entourant le tourillon d'articulation (20) présentant un axe d'articulation (19).

3. Chaîne de dégarnissage selon la revendication 1 ou 2, **caractérisée en ce que** la pièce intermédiaire de chaîne (13) est formée d'une pièce principale (22) reliée avec les deux paliers d'articulation (16) et positionnée dans un plan (23) s'étendant perpendiculairement à l'axe d'articulation (19) de la rotule (17) et **en ce qu'**un ergot de consolidation (25) positionné au centre par rapport au sens longitudinal de la chaîne est disposé au centre, entre les deux paliers d'articulation (16), non seulement sur la face supérieure mais aussi sur la face inférieure de la pièce principale (22) par rapport au sens longitudinal des axes d'articulation (19).

4. Chaîne de dégarnissage selon l'une quelconque des revendications 1 à 3, **caractérisée en ce que** chaque élément de dégarnissage (12), au niveau du palier d'articulation (16), présente deux pattes d'articulation (26) écartées l'une de l'autre dans le sens de l'axe d'articulation (19) moyennant réalisation d'une mortaise (27) avec chacune un alésage (21) servant à loger le tourillon d'articulation (20).

5. Chaîne de dégarnissage selon la revendication 4, **caractérisée en ce que** chaque axe d'articulation (26) de l'élément de dégarnissage (12) présente une encoche (28) servant à loger l'ergot de consolidation (25) voisin de la pièce intermédiaire de chaîne (13).

6. Chaîne de dégarnissage selon l'une quelconque des revendications 3 à 5, **caractérisée en ce qu'**au centre, entre les deux ergots de consolidation (25), une nervure de consolidation (24) s'étendant perpendiculairement au sens longitudinal de la chaîne (15) est reliée avec la pièce intermédiaire de chaîne (13).
